# EUROPÄISCHE PATENTSCHRIFT

(11) **EP 3 345 259 B1**
(45) Veröffentlichungstag und Bekanntmachung des Hinweises auf die Patenterteilung: **01.01.2020**
(21) Anmeldenummer: 16774846.6
(22) Anmeldetag: 17.08.2016
(51) Int. Cl.: H01R 13/518, H01R 13/506, H01R 13/508, H01R 13/514

(54) **HALTERAHMEN FÜR STECKVERBINDERMODULE MIT EINEM SPERRELEMENT UNTER VORSPANNUNG**
SUPPORT FRAME FOR CONNECTOR MODULE
ARMATURE DE SUPPORT POUR CONNECTEUR MODULAIRE

(30) Priorität: 03.09.2015 DE 102015114696
(43) Veröffentlichungstag der Anmeldung: 11.07.2018
(73) Patentinhaber: Harting Electric GmbH & Co. KG, 32339 Espelkamp (DE)
(72) Erfinder: HERBRECHTSMEIER, Heiko, 32257 Bünde (DE); MEIER, Heiko, 32425 Minden (DE)
(86) Internationale Anmeldenummer: PCT/DE2016/100368
(87) Internationale Veröffentlichungsnummer: WO 2017/036447

(56) Entgegenhaltungen:
- CN-U- 202 084 755
- CN-U- 204 205 152
- DE-C1- 19 707 120

## Beschreibung

### Beschreibung

Die Erfindung geht aus von einem Halterahmen für Steckverbindermodule nach dem Oberbegriff des unabhängigen Anspruchs 1.

Derartige Halterahmen dienen zur Halterung von Steckverbindermodulen, wobei der Halterahmen mit verschiedenen Steckverbindermodulen bestückt und anschließend in ein Steckverbindergehäuse eingesetzt und mit diesem verschraubt wird. Dabei muss der Halterahmen mechanisch stabil sein, um den auftretenden Steck- und Ziehkräften beim Zusammenfügen beziehungsweise Trennen der Steckverbindung standhalten zu können.

### Stand der Technik

Aus der DE 197 07 120 C1 ist ein Halterahmen für Steckverbindermodule bekannt. Der Halterahmen besteht aus zwei Hälften, die über ein Gelenk miteinander verbunden sind. In Ausnehmungen der Seitenflächen der jeweiligen Hälfte greifen Rasthaken der Steckverbindermodule ein. Das Gelenk beziehungsweise die endseitigen Gelenke sind in den Befestigungsenden des Halterahmens angeordnet. Beim Aufschrauben des Halterahmens auf eine Befestigungsfläche richten sich die Rahmenteile derart aus, dass die Seitenteile des Halterahmens rechtwinklig zur Befestigungsfläche ausgerichtet sind. Dadurch sind die Steckverbindermodule im Halterahmen fixiert.

Der Halterahmen der DE 197 07 120 C1 besitzt keine eindeutig definierte offene Stellung zur Bestückung des Halterahmens mit Steckverbindermodulen. Daraus folgt gelegentlich eine etwas sperrige Montage, insbesondere bei ungeübten Personen.

Bei erfolgreicher Bestückung des Halterahmens mit Steckverbindermodulen muss dieser in einen geschlossen Zustand beziehungsweise in eine geschlossene Position gebracht werden, damit die Steckverbindermodule fixiert sind. Für den geschlossenen Zustand des Halterahmens des Standes der Technik gibt es keinen fixierten geschlossenen Zustand, so dass sich der Halterahmen versehentlich öffnen kann, wodurch die Module aus ihrer Verankerung fallen können.

Durch eine reine gelenkige Verbindung besteht nicht immer ein definierter elektrischer Kontakt zwischen den Hälften des Halterahmens. Dadurch kann ein zuverlässiger Einsatz des Halterahmens zu Erdungszwecken nicht gewährleistet werden.

Die DE 20 2012 103 360 U1 zeigt Halterahmen für Steckverbindermodule, der zwei Rahmenhälften aufweist, die durch Linearverschieben der einen Rahmenhälfte relativ zur anderen Rahmenhälfte miteinander verrastbar sind.

Die CN 204 205 152 U zeigt einen Halterahmen für Steckverbindermodule. Der Halterahmen besteht aus zwei Hälften, die über ein Gelenk und an den jeweiligen Enden über Spiralfedern miteinander verbunden sind. Während des gesamten Bestückungsvorgangs des Halterahmens muss gegen die Federkraft der Spiralfeder gearbeitet werden.

Die CN 202 084 755 U zeigt einen Halterahmen, der aus zwei über ein Gelenk miteinander verbundenen Hälften besteht. In der Nähe des Gelenks ist eine Schraube angeordnet, die die Hälften in der geschlossenen Position blockieren kann.

Die CN 201 656 162 U zeigt einen Halterahmen für Steckverbindermodule. Der Halterahmen besteht aus zwei Hälften, die an den jeweiligen Enden über Spiralfedern miteinander verbunden sind. Durch die Spiralfedern werden die Hälften longitudinal zueinander hingezogen. Beim Bestücken des Halterahmens mit Steckverbindermodulen muss darauf geachtet werden, dass die Enden der Halterahmen gleichweit voneinander entfernt werden, damit ein leichtes Einsetzen der Steckverbindermodule möglich ist. Beim Zurückführen der Hälften muss weiterhin darauf geachtet werden, dass die Enden gleichermaßen parallel zurückgeführt werden, da die Module ansonsten in den Seitenteilen der Hälften verhaken.

Insgesamt ist der Bestückungsprozess der CN 204 205 152 U sehr umständlich und führt häufig zu Verklemmungen bzw. Verhakungen der Steckverbindermodule.

### Aufgabenstellung

Die Aufgabe der Erfindung besteht darin einen Halterahmen vorzuschlagen der einfach handhabbar und vielseitig einsetzbar ist.

Die Aufgabe wird durch die kennzeichnenden Merkmale des unabhängigen Anspruchs 1 gelöst.

Vorteilhafte Ausgestaltungen der Erfindung sind in den Unteransprüchen angegeben.

Der erfindungsgemäße Halterahmen ist dazu vorgesehen Steckverbindermodule aufzunehmen und anschließend in ein Steckverbindergehäuse eingebaut zu werden. Der Halterahmen besteht aus zwei miteinander verbindbaren Hälften, einer ersten Hälfte und einer zweiten Hälfte. Der Halterahmen weist zumindest ein erstes Sperrelement auf.

Die Hälften sind in zumindest zwei Positionen zueinander ausrichtbar und über das erste Sperrelement in zumindest zwei Positionen zueinander fixierbar. Die Ausrichtbarkeit der Hälften wird über die gelenkige Verbindung erzielt, die weiter unten noch genauer beschrieben ist.

Vorteilhafterweise weist der Halterahmen endseitig jeweils einen Drehpunkt auf, wobei die Verbindungslinie der Drehpunkte eine Drehachse bildet, die parallel zu den Seitenflächen der Hälften verläuft. Entlang der Drehachse können die Hälften des Halterahmens gedreht und zueinander ausgerichtet werden. Die Drehpunkte werden in der Regel von einem Gelenkkopf gebildet, der in einer passenden Gelenkaufnahme geführt wird und weiter unten noch näher beschrieben ist.

Vorzugsweise weist das erste Sperrelement eine bogenförmige Form auf. Man könnte auch von einer U-Form sprechen. Ein Ende des Sperrelements ist an der ersten Hälfte und das andere Ende des Sperrelements ist an der zweiten Hälfte gehalten.

Besonders vorteilhaft ist es, wenn das erste Sperrelement unter einer Vorspannung an den Hälften befestigt ist und wenn durch die Vorspannung eine Kraft ausgeübt wird, die den Halterahmen in einer offenen Position oder in einer geschlossenen Position fixiert. Die durch die Vorspannung anliegende Kraft wird zur Fixierung des Halterahmens in einer geschlossenen oder einer offenen Position genutzt. Bei der Ausrichtung der Hälften muss der Benutzer zunächst eine Gegenkraft überwinden, bis der Halterahmen in die jeweilige Position (offen oder geschlossen) verbleibt beziehungsweise in dieser Position fixiert ist.

Die aus der Vorspannung des ersten Sperrelements resultierende Kraft wirkt auf die stirnseitigen Gelenke beziehungsweise auf die Endpunkte der Drehachse des Halterahmens. Je nachdem in welcher Ausrichtung sich der Halterahmen gerade befindet, wirkt eine resultierende Kraft auf die gelenkige Verbindung und zwingt den Halterahmen in eine geschlossene oder offene Position.

Durch die Vorspannung kann der Halterahmen sowohl in einer offenen Position wie auch in einer geschlossenen Position fixiert werden. Mit dem Sperrelement ist eine Fixierung in beiden Positionen gleichermaßen möglich.

Vorzugsweise weist der Halterahmen zumindest ein zweites Sperrelement auf. Dadurch ist der Halterahmen mechanisch stabil in seiner Ausrichtungsmöglichkeit.

Besonders vorteilhaft ist es wenn auch das zweite Sperrelement unter einer Vorspannung an den Hälften befestigt ist. Diese Vorspannung kann die Fixierung durch das erste Sperrelement unterstützen.

Vorteilhafterweise bestehen die Hälften aus einem metallischen Material. In einem geschlossenen Zustand stehen die Hälften in einem elektrisch leitenden Kontakt zueinander. Die elektrisch leitende Verbindung zwischen den Hälften kann auch durch das Sperrelement bewirkt beziehungsweise unterstützt werden. Dazu muss das Sperrelement beziehungsweise müssen die Sperrelemente ebenfalls aus einem elektrisch leitenden Material bestehen.

Mit offener Position ist gemeint, dass die Hälften entlang der Trennungslinie in einen Winkel α ungleich 180° zueinander stehen. Vorzugsweise liegt der Winkel zwischen 130° bis 170°. Ein Winkel zwischen 155° und 165° hat sich als besonders vorteilhaft erwiesen. In dieser Winkelstellung der Hälften können die Steckverbindermodule besonders leicht in den Halterahmen eingelegt werden. In der geschlossenen Position nehmen die Hälften einen Winkel von etwa 180° beziehungsweise genau 180° zueinander ein. Die Hälften stehen also in der geschlossenen Position parallel zueinander.

Über das Sperrelement werden die beiden Hälften zuverlässig in elektrischen Kontakt zueinander gebracht. Dies geschieht zum einen über das Sperrelement selbst, sofern es aus einem elektrisch leitenden Material gefertigt ist. Außerdem wird durch die Vorspannung des Sperrelements der Gelenkkopf einer Hälfte in die Gelenkaufnahme der anderen Hälfte gedrückt, wodurch ein zuverlässiger elektrischer Kontakt entsteht.

### Ausführungsbeispiel

Ein Ausführungsbeispiel der Erfindung ist in den Zeichnungen dargestellt und wird im Folgenden näher erläutert. Es zeigen:
- Fig. 1: eine Seitenansicht einer nicht nach der Erfindung beispielhafte Ausführungsform eines Halterahmens mit einem ersten Sperrelement in einer geschlossenen Position,
- Fig. 2: eine Seitenansicht einer nicht nach der Erfindung beispielhafte Ausführungsform eines Halterahmens mit einem ersten Sperrelement in einer offenen Position,
- Fig. 3: eine perspektivische Darstellung einer nicht nach der Erfindung beispielhafte Ausführungsform eines Ausschnitts des Halterahmens mit einem ersten Sperrelement in einer offenen Position,
- Fig. 4: eine perspektivische Darstellung einer nicht nach der Erfindung beispielhafte Ausführungsform eines weiteren Ausschnitts des Halterahmens mit einem zweiten Sperrelement in einer offenen Position,
- Fig. 5: eine perspektivische Darstellung der nicht nach der Erfindung beispielhafte Ausführungsform des geschlossenen Halterahmens mit einem ersten Sperrelement,
- Fig. 6: eine perspektivische Darstellung der nicht nach der Erfindung beispielhafte Ausführungsform des geschlossenen Halterahmens mit integrierten Steckverbindermodulen,
- Fig. 7: eine perspektivische Darstellung eines ersten nicht nach der Erfindung Sperrelements,
- Fig. 8: eine perspektivische Darstellung eines zweiten nicht nach der Erfindung Sperrelements,
- Fig. 9: eine perspektivische Darstellung eines Halterahmens nach der Erfindung mit einem Sperrelement
- Fig. 10: eine weitere perspektivische Darstellung des Halterahmens nach der Erfindung mit einem Sperrelement.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt einen Halterahmen 1 in einer geschlossenen Position. Der Halterahmen 1 besteht im Wesentlichen aus zwei Hälften 4, 5, die über ein Gelenk 2, 3 miteinander verbunden sind. Eine Hälfte 5 weist dazu an den jeweiligen Stirnseiten einen Gelenkkopf 2 auf, der in eine dafür vorgesehene Gelenkaufnahme 3 der gegenüberstehenden Hälfte 4 eingreift. Man spricht hier von einer gelenkigen Verbindung der beiden Hälften 4, 5 des Halterahmens.

Der Halterahmen 1 weist ein erstes Sperrelement 7 auf, welches im Wesentlichen U-förmig ausgebildet ist. Das erste Sperrelement 7 ist in Figur 7 dargestellt. Die Enden des ersten Sperrelements 7 sind um 90° abgebogen. Die abgebogenen Bereiche bilden so genannte Rasthaken 9 aus.

Die Hälften 4, 5 des Halterahmens 1 weisen jeweils eine Ausnehmung 6 auf. Die Rasthaken 9 des ersten Sperrelements greifen in die Ausnehmungen 6 ein, wodurch das erste Sperrelement 7 an der Innenseite einer Stirnseite des Halterahmens 1 fixiert ist.

Das erste Sperrelement 7 wird unter einer Vorspannung in die Ausnehmungen 6 eingesetzt. Die Enden des ersten Sperrelements 7 üben durch die Vorspannung eine Kraft entlang einer virtuellen Spannungslinie 10 zueinander aus. In den Figuren 1 und 2 ist eine Mittellinie 11 des Gelenkkopfes 2 beziehungsweise der gelenkigen Verbindung der Hälften 4, 5 des Halterahmens 1 eingezeichnet.

Im Folgenden wird die Funktionsweise des ersten Sperrelements 7 genauer erläutert. Durch die Vorspannung des ersten Sperrelements 7 wird eine Kraft auf die gelenkige Verbindung des Halterahmens 1 ausgeübt. Eine daraus resultierende Kraft veranlasst die Hälften 4, 5 sich in einer geschlossenen und/oder offenen Position zueinander zu stellen. Das bedeutet, dass durch das Öffnen des Halterahmens 1 über einen bestimmten Punkt hinaus dieser in der offenen Position bleibt. Beim anschließenden Zusammenführen der Hälften 4, 5 bleiben diese anschließend in der geschlossenen Position.

Durch die resultierende Kraft des Sperrelements 7, 7', 107 entsteht eine Spannungslinie 10 im Bereich des Gelenks 2, 3 bzw. der gelenkigen Verbindung. Befindet sich die Spannungslinie 10 oberhalb der Mittellinie des Gelenks 2, 3, werden die Hälften 4, 5 in eine geschlossene Position des Halterahmens 1 zueinander geführt (Figur 1). Dabei wird ein vom Gelenkkopf 2 abgehender erster Anschlag 12 gegen einen ersten Anschlag 13 der ersten Hälfte 4 gedrückt. Befindet sich die Spannungslinie 10 unterhalb der Mittellinie 11, wird ein zweiter, vom Gelenkkopf 2 abstehender Anschlag 14 gegen einen zweiten Anschlag 15 der ersten Hälfte 4 gedrückt. Dadurch werden die Hälften 4, 5 beziehungsweise wird der Halterahmen 1 in einer offenen Position fixiert (Figur 2).

Auf einer gegenüberliegenden, innenliegenden Stirnseite des Halterahmens 1 ist ein zweites Sperrelement 7' fixiert. Dieses Sperrelement ist im Wesentlichen meanderförmig gestaltet und weist am jeweiligen Ende Rasthaken 9' auf, die in Ausnehmungen 6 an den Hälften 4, 5 gehalten sind. Eine Schlaufe des meanderförmigen, zweiten Sperrelements 7' befindet sich in Höhe des Gelenks 2, 3. Das meanderförmige zweite Sperrelement 7' unterstützt im Wesentlichen die gelenkige Verbindung der Hälften 4, 5 und stellt eine Rückstellkraft von der offenen zur geschlossenen Position bereit. Dadurch kann der Halterahmen leichter bedient werden.

Steckverbindermodule 19 sind seit langem bekannt und beispielsweise in der DE 197 07 120 C1 beschrieben. Die Steckverbindermodule 19 sind mit vorstehenden, etwa rechteckförmigen Halterungsmitteln 20 und federelastischen Rasthaken 21 versehen. In den Seitenteilen 22 der Hälften 4, 5 sind als allseitig geschlossene Öffnungen 23 vorgesehen, in die die Halterungsmittel 20 beim Einfügen der Steckverbindermodule 19 in den Halterahmen 1 eintauchen.

Der Halterahmen 1 weist eine Erdungsbuchse 24 auf, in welche ein Stift (nicht gezeigt) eines gegenüberliegenden Halterahmens (nicht gezeigt) eingreifen kann.

Die Figuren 9 und 10 zeigen einen Halterahmen 1 mit einem alternativen Sperrelement 107. Das Sperrelement 107 besteht aus einem federelastischen Drahtstück, welches sich an die Rahmenform des Halterahmens 1 anschmiegt. Daher ist diese Ausführungsform besonders zu bevorzugen. Das Sperrblech 107 in den Figuren 9 und 10 unterscheidet sich geometrisch von den Sperrblechen 7, 7' der Figuren 1-5. Die Funktionsweise ist jedoch im Wesentlichen gleich. Ein Unterschied liegt jedoch darin, dass das alternative Sperrelement unterhalb vom Gelenk 2, 3 angeordnet ist und dadurch die Rahmenhälften direkt zusammenzieht. Mit unterhalb des Gelenks 2, 3 ist hier gemeint, dass das alternative Sperrelement 107 entgegen der Einschubrichtung der Steckverbindermodule 19 angeordnet ist.

Der Kern der Erfindung bezieht sich auf einen Halterahmen 1, in welchen Steckverbindermodule 19 einsetzbar sind, wobei der Halterahmen 1 aus zwei miteinander verbindbaren Hälften 4, 5, einer ersten Hälfte 4 und einer zweiten Hälfte 5, besteht, wobei der Halterahmen 1 zumindest ein erstes Sperrelement 107 aufweist und wobei die Hälften 4, 5 über das erste Sperrelement 107 in zumindest zwei Positionen zueinander ausrichtbar und fixierbar sind. Das erste Sperrelement 107 ist unter einer Vorspannung an den Hälften 4, 5 befestigt und durch die Vorspannung wird eine Kraft ausgeübt, die den Halterahmen 1 wahlweise in einer offenen Position oder in einer geschlossenen Position fixiert.

**Bezugszeichenliste**

| | | | |
|---|---|---|---|
| 1 | Halterahmen | 15. | Zweiter Anschlag der ersten Hälfte |
| 2 | Gelenkkopf | | |
| 3 | Gelenkaufnahme | | |
| 4 | Erste Hälfte | | |
| 5 | Zweite Hälfte | 19. | Steckverbindermodul |
| 6 | Ausnehmung | 20. | Halterungsmittel |
| 7 | Erstes Sperrelement | 21. | Federelastischer Rasthaken |
| 7' | Zweites Sperrelement | | |
| 107 | Alternatives Sperrelement | | |
| 8 | Schraube | 22. | Seitenteil |
| 9 | Rasthaken | 23. | Öffnung |
| 10 | Spannungslinie | 24. | Erdungsbuchse |
| 11 | Mittellinie | | |
| 12 | Erster Anschlag des Gelenkkopfes | | |
| 13 | Erster Anschlag der ersten Hälfte | | |
| 14 | Zweiter Anschlag des Gelenkkopfes | | |

## Patentansprüche

1. Halterahmen (1), in welchen Steckverbindermodule (19) einsetzbar sind und welcher zum Einbau in einer Steckverbindergehäuse vorgesehen ist, wobei der Halterahmen (1) aus zwei über ein Gelenk (2, 3) miteinander verbundenen Hälften (4, 5), einer ersten Hälfte (4) und einer zweiten Hälfte (5), besteht, wobei der Halterahmen (1) zumindest ein Sperrelement (107) aufweist und wobei die Hälften (4, 5) in zumindest zwei Positionen zueinander ausrichtbar sind wobei das erste Sperrelement (107) unter einer Vorspannung an den Hälften (4, 5) befestigt ist,
**dadurch gekennzeichnet,**
- **dass** durch die aus der Vorspannung resultierende Kraft der Halterahmen (1) sowohl in einer offenen Position als auch in einer geschlossenen Position fixierbar ist,
- **dass** Sperrelement (107) aus einem federelastischen Drahtstück besteht, welches sich an die Rahmenform des Halterahmens (1) anschmiegt,
- **dass** das Sperrelement unterhalb vom Gelenk (2, 3), entgegen der Einschubrichtung der Steckverbindermodule (19), angeordnet ist und dadurch die Hälften (4, 5) direkt zusammenzieht.

2. Halterahmen (1) nach Anspruch 1
**dadurch gekennzeichnet, dass**
der Halterahmen (1) genau ein Sperrelement (107) aufweist.

3. Halterahmen (1) nach Anspruch 1
**dadurch gekennzeichnet, dass**
das Sperrelement (107) unterhalb der gelenkigen Verbindung angeordnet ist.

4. Halterahmen (1) nach einem der vorstehenden Ansprüche
**dadurch gekennzeichnet, dass**
ein Ende des Sperrelements (107) an der ersten Hälfte (4) und das andere Ende des Sperrelements (107) an der zweiten Hälfte (5) gehalten ist.

5. Halterahmen (1) nach einem der vorstehenden'Ansprüche
**dadurch gekennzeichnet, dass**
das erste Sperrelement (107) eine U-Form aufweist.

6. Halterahmen (1), nach einem der vorstehenden Ansprüche
**dadurch gekennzeichnet, dass**
die Hälften (4, 5) aus einem metallischen Material bestehen und in einem geschlossenen Zustand in einen elektrisch leitenden Kontakt zueinander stehen.

## Claims

1. Holding frame (1), into which plug-in connector modules (19) can be inserted and which is provided for installation in a plug-in connector housing, wherein the holding frame (1) comprises two halves (4, 5) which are connected to one another via a joint (2, 3), a first half (4) and a second half (5), wherein the holding frame (1) comprises at least one locking element (107) and wherein the halves (4, 5) can be oriented in at least two positions relative to one another
wherein the first locking element (107) is fixed to the halves (4, 5) under prestress
**characterized**
**in that** the force resulting from the prestressing serves to fix the holding frame (1) both in an open position and in a closed position,
- **in that** the locking element (107) comprises a sprung wire piece, which conforms to the frame shape of the holding frame (1),
- **in that** the locking element is arranged below the joint (2, 3) counter to the insertion direction of the plug-in connector modules (19) and thereby draws the halves (4, 5) directly together.

2. Holding frame (1) according to Claim 1,
**characterized in that**
the holding frame (1) has just one locking element (107).

3. Holding frame (1) according to Claim 1,
**characterized in that**
the locking element (107) is arranged below the articulated connection.

4. Holding frame (1) according to one of the preceding claims,
**characterized in that**
one end of the locking element (107) is held on the first half (4) and the other end of the locking element (107) on the second half (5).

5. Holding frame (1) according to one of the preceding claims,
**characterized in that**
the first locking element (107) has a U-shape.

6. Holding frame (1) according to one of the preceding claims,
**characterized in that**
the halves (4, 5) are composed of a metallic material and in a closed state are in electrically conductive contact with one another.

## Revendications

1. Armature de support (1) dans laquelle peuvent être insérés des connecteurs modulaires (19) et laquelle est destinée à être encastrée dans un boîtier de connecteurs, l'armature de support (1) étant composée de deux moitiés (4, 5) - une première moitié (4) et une seconde moitié (5) - reliées entre elles par une articulation (2, 3), l'armature de support (1) comportant au moins un élément de blocage (107) et
les moitiés (4, 5) pouvant être placées dans au moins deux positions l'une par rapport à l'autre, le premier élément de blocage (107) étant solidaire des moitiés (4, 5) par précontrainte,
**caractérisée en ce que** :
- l'armature de support (1) peut être immobilisée dans une position ouverte comme dans une position fermée par la force résultant de la précontrainte ;
- l'élément de blocage (107) est constitué d'un morceau de fil métallique à effet ressort par déformation qui épouse la forme de cadre de l'armature de support (1) ;
- l'élément de blocage est disposé sous l'articulation (2, 3) dans la direction opposée à celle de l'insertion des connecteurs modulaires (19), avec pour effet de rapprocher directement les moitiés (4, 5) l'une vers l'autre.

2. Armature de support (1) selon la revendication 1,
**caractérisée en ce que** :
l'armature de support (1) comporte un élément de blocage (107) exactement.

3. Armature de support (1) selon la revendication 1,
**caractérisée en ce que** :
l'élément de blocage (107) est disposé sous la liaison articulée.

4. Armature de support (1) selon l'une quelconque des revendications précédentes,
**caractérisée en ce que** :
une extrémité de l'élément de blocage (107) est fixée à la première moitié (4) et l'autre extrémité de l'élément de blocage (107) est fixée à la seconde moitié (5).

5. Armature de support (1) selon l'une quelconque des revendications précédentes,
**caractérisée en ce que** :
le premier élément de blocage (107) est en forme de U.

6. Armature de support (1) selon l'une quelconque des revendications précédentes,
**caractérisée en ce que** :
les moitiés (4, 5) sont constituées d'un matériau métallique et se trouvent en contact conducteur d'électricité l'une avec l'autre dans un état fermé.
